# EUROPÄISCHE PATENTSCHRIFT

(11) **EP 3 741 932 B1**
(45) Veröffentlichungstag und Bekanntmachung des Hinweises auf die Patenterteilung: **04.10.2023**
(21) Anmeldenummer: 20173629.5
(22) Anmeldetag: 08.05.2020
(51) Int. Cl.: E05B 37/02, E05B 67/00, E05B 71/00, E05B 71/02

(54) **GELENKSCHLOSS**
FOLDING LOCK
VERROU D'AIGUILLE À ARTICULATION

(30) Priorität: 20.05.2019 DE 102019113378
(43) Veröffentlichungstag der Anmeldung: 25.11.2020
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- EP-A1- 2 333 204
- EP-A2- 0 831 196
- CN-Y- 2 490 275
- DE-A1-102007 035 116
- DE-A1-102010 036 636
- US-A- 4 896 517
- US-B1- 6 386 005

## Beschreibung

Die Erfindung betrifft ein Gelenkschloss, insbesondere für Zweiräder, mit einem Schlosskörper, der einen Kombinationsschließmechanismus beherbergt, und einen Gelenkstabbügel, der mehrere schwenkbar miteinander verbundene Gelenkstäbe und einen Schließstab aufweist. Bei einem derartigen Gelenkschloss kann ein erstes Ende des Gelenkstabbügels an dem Schlosskörper dauerhaft befestigt sein, wobei ein zweites Ende des Gelenkstabbügels den Schließstab aufweist. Der Kombinationsschließmechanismus eines derartigen Gelenkschlosses kann mehrere um eine Drehachse drehbare Coderinge und einen Riegel aufweisen, der entlang der Drehachse in Richtung einer Verriegelungsstellung vorgespannt ist, wobei der Riegel in Richtung einer Freigabestellung bewegbar ist, wenn an den Coderingen ein Schließgeheimnis eingestellt ist, und wobei der Riegel in der Verriegelungsstellung gesperrt ist, wenn an den Coderingen das Schließgeheimnis nicht eingestellt ist. Der Schlosskörper weist eine Einführöffnung auf, durch die der Schließstab des Gelenkstabbügels entlang einer Einführrichtung, die quer zu der Drehachse der Coderinge ausgerichtet ist, in den Schlosskörper einführbar ist, wobei der in den Schlosskörper eingeführte Schließstab an dem Schlosskörper verriegelt ist, wenn der Riegel sich in der Verriegelungsstellung befindet und gesperrt ist.

Ein derartiges Gelenkschloss ist beispielsweise aus DE 10 2007 035 116 A1 bekannt, deren Inhalt hinsichtlich der grundsätzlichen Funktionsweise eines Gelenkschlosses in die vorliegende Offenbarung miteinbezogen wird. Solche Gelenkschlösser können beispielsweise zum Sichern eines Zweirads verwendet werden, wozu die miteinander verbundenen Gelenkstäbe des Gelenkstabbügels zunächst so auseinandergeschwenkt bzw. gefaltet werden können, dass der Gelenkstabbügel durch einen Abschnitt des Zweirads, beispielsweise einen Rahmenabschnitt, und um einen ortsfest fixierten Gegenstand, beispielsweise einen Fahrradständer, eine Laterne oder einen Zaun, geführt werden kann. Daraufhin kann das freie Ende des Gelenkstabbügels, welches den Schließstab aufweist, in die Einführöffnung des Schlosskörpers eingeführt und an diesem verriegelt werden, sodass der Gelenkstabbügel eine geschlossene Schlaufe bildet, die das Zweirad mit dem ortsfest fixierten Gegenstand verbindet und daran sichert. Ferner kann die vom Gelenkstabbügel gebildete geschlossene Schlaufe so durch die Speichen eines der Laufräder des Zweirads geführt werden, dass dessen Bewegung begrenzt wird und ein unerlaubtes Wegfahren verhindert werden kann.

Solche Gelenkschlösser können einen Kombinationsschließmechanismus aufweisen, mittels dessen ein Schließgeheimnis eingestellt werden kann, um eine Freigabe des Riegels für eine Bewegung in die Freigabestellung zu ermöglichen und den Schließstab vom Schlosskörper lösen zu können. Ein solches Schließgeheimnis kann beispielsweise in einer vorbestimmten, vom Benutzer gewählten Zahlenfolge bestehen, die durch eine Drehung der Coderinge in einem Sichtfenster des Schlosskörpers eingestellt werden kann. Neben einer solchen Zahlenverschlüsselung sind auch andere Formen der Codierung, z.B. durch unterschiedliche, auf den Coderingen dargestellte Formen, Buchstaben oder Farben, möglich. Durch das Versperren und Freigeben des Riegels durch Eingeben eines Schließgeheimnisses kann ein sicheres Verriegeln des Schließstabs am Schlosskörper sowie eine vom Benutzer gewünschte Entnahme des Schließstabs durch ein Drehen der Coderinge um die Drehachse erreicht werden, sodass kein Schlüssel mitgeführt werden muss, um das Schloss zu betätigen. Auch der Gefahr, das Schloss durch einen Verlust eines Schlüssels nicht mehr betätigen zu können, kann somit entgegengewirkt werden. Diesen Vorteilen eines Gelenkschlosses mit Kombinationsschließmechanismus steht die umständlichere Handhabung bekannter Lösungen gegenüber, bei denen zunächst das Schließgeheimnis eingestellt und anschließend der Verriegelungsmechanismus durch manuelle Betätigung entsperrt werden muss. Danach erst kann der Schließstab entnommen werden.

Aus US 6 386 005 B1 ist ein als Kabelschloss ausgebildetes Kombinationsschloss bekannt. Ein Riegel des Kombinationsschlosses kann durch Einführen eines Klobens in einen Schlosskörper entgegen der Vorspannung einer Feder zurückgedrängt werden, wobei die Feder den Riegel in Eingriff zu einem Flansch des Klobens drängt, sobald der Kloben vollständig eingeführt ist.

EP 0 831 196 A2 zeigt ein Schloss mit einem Schlosskörper, in welchem ein Schließkloben verriegelbar ist. Das Schloss weist einen in Richtung einer Verriegelungsstellung vorgespannten Riegel auf, welcher während eines Einführens des Schließklobens zurückgedrängt werden kann, um nach dem Einführen wieder in die Verriegelungsstellung zu gelangen und eine Hinterschneidung des Schließklobens zu hintergreifen. Um den Schließkloben entnehmen zu können, sind weitere Betätigungsmittel vorgesehen, mittels derer der Riegel bei eingeführtem Schließkloben zurückgedrängt werden kann.

In EP 2 333 204 A1 ist ein Hangschloss beschrieben, bei welchem ein Kloben mittels eines vorgespannten Stifts mit einem abgerundeten vorderen Ende in einem Schlosskörper gesichert werden kann. Dabei kann der Stift von dem Kloben entgegen der Vorspannung bewegt werden, wenn der Stift für eine Bewegung freigegeben und nicht gesperrt ist, um ein Einführen und ein Entfernen des Klobens zu ermöglichen.

US 4 896 517 A zeigt ein Drahtseilschloss mit einem Gehäuse, in welches ein Schließkopf des Drahtseils einführbar ist. Dabei kann ein vorgespannter Riegel während eines Einführens des Schließkopfes durch den Schließkopf zurückgedrängt werden, um eine Hinterschneidung des vollständig eingeführten Schließkopfes zu hintergreifen und den Schließkopf zu verriegeln. Zum Entnehmen des Schließkopfes kann ein Druckknopf betätigt werden, um den Riegel entgegen der Vorspannung zurückzudrängen, woraufhin der Schließkopf mittels einer Feder aus dem Gehäuse herausgedrängt wird.

Zudem ist aus CN 2 490 275 Y ein Hangschloss bekannt, bei welchem ein eingeführter Schenkel eines Bügels wahlweise durch einen mittels eines Schlüssels zu betätigenden Schließmechanismus oder durch einen Kombinationsschließmechanismus verriegelt werden kann.

Es ist eine Aufgabe der Erfindung, eine einfache und komfortable Möglichkeit zur Handhabung eines Gelenkschlosses mit Kombinationsschließmechanismus anzugeben.

Diese Aufgabe wird gelöst durch ein Gelenkschloss mit den Merkmalen des Anspruchs 1.

Bei diesem Gelenkschloss weist bzw. weisen der Riegel und/oder der Schließstab wenigstens eine Schräge auf, die dazu ausgebildet ist, bei einem Entnehmen des Schließstabs aus der Einführöffnung des Schlosskörpers und/oder bei einem Einführen des Schließstabs in die Einführöffnung des Schlosskörpers ein Zurückdrängen des vorgespannten Riegels aus der Verriegelungsstellung in die Freigabestellung zu bewirken. Ferner ist der Kombinationsschließmechanismus in einer Halterung gehalten, wobei die Halterung einen Anschlag aufweist, welcher dazu ausgebildet ist, eine durch die Vorspannung des Riegels in Richtung der Verriegelungsstellung bewirkte Bewegung des Riegels zu begrenzen. Der Schlosskörper weist ein Gehäuse auf, in dem wiederum die Halterung für den Kombinationsschließmechanismus aufgenommen ist.

Diese Halterung kann insbesondere käfigartig ausgebildet sein, sodass die Coderinge zum Ein- oder Verstellen des Schließgeheimnisses durch einen Benutzer von außen leicht zugänglich sind oder ein Fenster zum Überprüfen der eingestellten Kombination an den Coderingen vorgesehen sein kann. Der Anschlag kann an der Halterung integral stoffschlüssig ausgebildet sein.

Die Erfindung bezieht sich somit in allgemeiner Form auf ein Gelenkschloss mit einem Schlosskörper, der einen Kombinationsschließmechanismus beherbergt, und mit einem Gelenkstabbügel, der mehrere schwenkbar miteinander verbundene Gelenkstäbe und einen Schließstab aufweist, wobei der Kombinationsschließmechanismus mehrere um eine Drehachse drehbare Coderinge und einen Riegel aufweist, der entlang der Drehachse in Richtung einer Verriegelungsstellung vorgespannt ist, wobei der Schlosskörper eine Einführöffnung aufweist, durch die der Schließstab des Gelenkstabbügels entlang einer Einführrichtung, die quer (insbesondere orthogonal) zu der Drehachse der Coderinge ausgerichtet ist, in den Schlosskörper einführbar ist, wobei der in den Schlosskörper eingeführte Schließstab an dem Schlosskörper verriegelt ist, wenn der Riegel sich in der Verriegelungsstellung befindet und mittels der Coderinge gesperrt ist, und wobei der Riegel und/oder der Schließstab des Gelenkstabbügels wenigstens eine Schräge aufweist bzw. aufweisen, die dazu ausgebildet ist, bei einem Entnehmen des Schließstabs aus der Einführöffnung des Schlosskörpers und/oder bei einem Einführen des Schließstabs in die Einführöffnung des Schlosskörpers ein Zurückdrängen des vorgespannten Riegels aus der Verriegelungsstellung in eine Freigabestellung zu bewirken.

Der Erfindung liegt zugrunde, dass es durch die Vorspannung des Riegels in Richtung der Verriegelungsstellung nach dem Einführen des Schließstabs in die Einführöffnung möglich ist, den Schließstab in dem Schlosskörper zu halten, ohne dass der Riegel bereits in der Verriegelungsstellung gesperrt ist. So ist es möglich, zunächst den Schließstab in den Schlosskörper einzuführen und daraufhin die Kombination an den Coderingen zu verstellen, wobei ein Benutzer durch das Halten des Schließstabs aufgrund der Vorspannung des Riegels komfortabel und beidhändig den Schließmechanismus bedienen kann. Ferner kann so verhindert werden, dass sich der Schließstab durch ein Einstellen des Schließgeheimnisses, um den Schließstab vom Schlosskörper entnehmen zu können, unbeabsichtigt und unkontrolliert vom Schlosskörper löst, was sowohl eine Beschädigung des Gelenkstabbügels als auch eines gesicherten Gegenstands zur Folge haben könnte. Eine Entnahme des Schließstabs ist so nur durch eine bewusste und kontrollierte Aktion eines Benutzers möglich, insbesondere durch ein aktives Herausziehen des Schließstabs aus dem Schlosskörper.

Indem der Riegel und/oder der Schließstab wenigstens eine Schräge aufweist bzw. aufweisen, kann bei einer Bewegung des Schließstabs in der Einführöffnung in der Einführrichtung (während eines Einführens) und/oder entgegen der Einführrichtung (während einer Entnahme) ein Zurückdrängen des vorgespannten Riegels in die Freigabestellung bewirkt werden, wenn an den Coderingen das Schließgeheimnis eingestellt ist. Hierdurch erfolgt ein (temporäres) Zurückdrängen des Riegels direkt durch die aktive Bewegung des Schließstabs. Durch die Vorspannung des Riegels und das Zusammenwirken über die Schräge ist es jedoch auch erforderlich, eine erhöhte Kraft (in oder entgegen der Einführrichtung) aufzubringen. Das Erfordernis eines erhöhten Kraftaufwands ist vom Benutzer wahrnehmbar, sodass eine Fehlbedienung verhindert wird. Gleichwohl stellt der erforderliche erhöhte Kraftaufwand keine wesentliche Beeinträchtigung des Bedienungskomforts dar, da der Schließstab ohnehin vom Benutzer ergriffen und bewegt werden muss.

Allerdings muss der Benutzer nicht auch noch ein zusätzliches Steuerelement (wie etwa einem Taster des Schlosskörpers) ergreifen und betätigen; somit sind also keine zusätzlichen Betätigungsschritte für das Einführen bzw. Entnehmen des Schließstabs erforderlich. Es ist daher möglich, den Schließstab in die Einführöffnung einzuführen oder aus dieser zu entnehmen, ohne dass ein weiteres Mittel dazu vorgesehen oder betätigt werden muss. Um die Bewegung des Riegels in die Freigabestellung zu ermöglichen, ist es lediglich notwendig, dass das Schließgeheimnis an den Coderingen eingestellt ist, sodass der Riegel durch die Coderinge nicht gesperrt ist und eine Bewegung des Riegels blockiert ist.

Somit kann durch die Schräge oder Schrägen von Riegel bzw. Schließstab erreicht werden, die Bewegung des Schließstabs in oder entgegen der Einführrichtung, also eine Bewegung des Schließstabs quer zur Drehachse des Kombinationsschließmechanismus, in eine axiale Bewegung des Riegels in Richtung der Freigabestellung zu übersetzen. Hierfür kann die wenigstens eine Schräge (insbesondere als ebene Fläche ausgebildet) schräg zu der Drehachse und/oder der Einführrichtung verlaufen, um die Riegelbewegung zu bewirken. Durch den indirekten Antrieb des Riegels in Richtung der Freigabestellung kann der Schließstab ohne zusätzliche Betätigungsschritte in die Einführöffnung eingeführt oder von dieser entnommen werden, wenn das Schließgeheimnis an den Coderingen eingestellt ist. Dennoch kann durch die Vorspannung des Riegels in Richtung der Verriegelungsstellung erreicht werden, dass der eingeführte Schließstab im Schlosskörper gehalten wird, auch wenn der Riegel nicht durch die Coderinge gesperrt ist. Ein unbeabsichtigtes bzw. unkontrolliertes Lösen des Schließstabs aus dem Schlosskörper kann somit verhindert werden, und durch das Halten des Schließstabs kann ein Benutzer komfortabel nach dem Einführen des Schließstabs in die Einführöffnung die Kombination an den Coderingen beidhändig verstellen. Somit wird eine besonders einfache und komfortable Nutzung des Gelenkschlosses ermöglicht, insbesondere hinsichtlich des Einführens und des Entnehmens des Schließstabs.

Die im Zusammenhang mit der Erfindung genannte Einführöffnung des Schlosskörpers bezeichnet generell die an der Außenseite des Schlosskörpers ersichtliche Freistellung zum Einführen des Schließstabs und auch den sich hieran anschließenden Innenraum, in dem der eingeführte Schließstab sich erstreckt.

Insofern kann die Einführöffnung auch als Einführkanal für den Schließstab bezeichnet werden.

Es kann vorgesehen sein, dass der Riegel durch Einführung des Schließstabs in die Einführöffnung des Schlosskörpers temporär entgegen der Vorspannung aus der Verriegelungsstellung in die Freigabestellung bewegbar ist, wenn an den Coderingen das Schließgeheimnis eingestellt ist, wobei der Riegel aufgrund seiner Vorspannung wieder zurück in die Verriegelungsstellung bewegt wird, wenn der Schließstab vollständig in den Schlosskörper eingeführt ist. Der Riegel kann demnach automatisch bei einem Einführen in die Freigabestellung bewegt werden, sodass ein Benutzer keine weiteren Schritte vornehmen muss, um ein Einführen des Schließstabs zu ermöglichen. Indem der Riegel daraufhin automatisch aufgrund seiner Vorspannung zurück in die Verriegelungsstellung bewegt wird, kann der Schließstab sofort im Schlosskörper gehalten werden, dass sein Benutzer komfortable und beidhändig die Kombination an den Coderingen verändern kann, um den Schließstab im Schlosskörper zu versperren. Der Benutzer muss so selbst für eine Bewegung des Riegels in die Verriegelungsstellung sorgen, bevor er diesen durch ein Verstellen des Schließgeheimnisses versperrt.

Es kann auch vorgesehen sein, dass der Riegel durch ein Entnehmen des Schließstabs aus der Einführöffnung des Schlosskörpers temporär entgegen der Vorspannung aus der Verriegelungsstellung in die Freigabestellung bewegbar ist, wenn an den Coderingen das Schließgeheimnis eingestellt ist, wobei der Riegel aufgrund seiner Vorspannung wieder zurück in die Verriegelungsstellung bewegt wird, wenn der Schließstab vollständig aus dem Schlosskörper entnommen ist. Auch ein Entnehmen des Schließstabs durch den Benutzer setzt dabei lediglich die Einstellung des Schließgeheimnisses an den Coderingen voraus, wobei die notwendige Bewegung des Riegels in die Freigabestellung automatisch bei einem Entnehmen des Schließstabs erfolgt. Wiederum kann durch die Vorspannung des Riegels erreicht werden, dass der Schließkörper auch bei eingestelltem Schließgeheimnis an den Coderingen am Schlosskörper gehalten wird und sich nicht unmittelbar und unkontrolliert von diesem löst. Durch die Rückbewegung des Riegels in die Verriegelungsstellung nach dem Entnehmen des Schließstabs kann die Möglichkeit des Haltens des Schließstabs im Schlosskörper ohne ein Versperren des Riegels durch die Coderinge bereits für ein nachfolgendes Wiedereinführen des Schließstabs vorbereitet werden.

Bei einigen Ausführungsformen kann sich die wenigstens eine Schräge entlang einer Ebene erstrecken, die von der Drehachse des Kombinationsschließmechanismus in einem spitzen Winkel geschnitten wird und/oder deren Normale innerhalb einer Ebene verläuft, die durch die Drehachse und die Einführrichtung aufgespannt wird. Die ebene Ausführung der Schräge kann eine leichte Fertigung und ein besonders leichtgängiges Zusammenwirken zwischen dem Schließstab und dem Riegel ermöglichen. Insbesondere kann diese Schräge dabei in einem Winkel zwischen 30 Grad und 60 Grad von der Drehachse des Kombinationsschließmechanismus geschnitten werden. Auch die Orientierung der wenigstens einen Schräge in einer Ebene, deren Flächennormale innerhalb einer durch die Drehachse und die Einführrichtung aufgespannten Ebene verläuft, kann ein besonders leichtgängiges Zusammenwirken zwischen dem Schließstab und dem Riegel bewirken und ferner eine definierte Übersetzung einer Bewegung des Schließstabs entlang oder entgegen der Einführrichtung in eine axiale Bewegung des Riegels in Richtung der Freigabestellung ermöglichen.

Der radiale Abstand der wenigstens einen Schräge zu der Drehachse kann in Richtung der Freigabestellung des Riegels zunehmen. Durch diesen zunehmenden radialen Abstand der Schräge von der Drehachse geht bei einem Einführen oder Entnehmen des Schließstabs aus einer Einführrichtung, die quer zu der Drehachse orientiert ist, somit stets ein größerer Bereich in Richtung der Freigabestellung des Riegels freigelassen, sodass der Riegel in diese Richtung gedrängt wird.

Bei einigen Ausführungsformen können der Riegel eine Freigabeschräge und der Schließstab eine Entnahmeschräge aufweisen, die dazu ausgebildet sind, bei einem Entnehmen des Schließstabs aus der Einführöffnung des Schlosskörpers ein Zurückdrängen des vorgespannten Riegels aus der Verriegelungsstellung in die Freigabestellung zu bewirken. Der Riegel und der Schließstab sind dabei folglich so aufeinander abgestimmt, dass der Riegel während eines Entnehmens des Schließstabs durch die Freigabeschräge und die Entnahmeschräge automatisch in die Freigabestellung verdrängt wird, wenn an den Coderingen das Schließgeheimnis eingestellt ist. Durch dieses Zusammenwirken der beiden Schrägen kann eine definierte und gleichmäßige Riegelbewegung ermöglicht werden, und ein eventuelles Verkanten des Schließstabs während des Entnehmens kann verhindert werden.

Die Freigabeschräge und die Entnahmeschräge können parallel zueinander verlaufen und/oder im Wesentlichen aneinanderliegen, wenn der Schließstab in die Einführöffnung eingeführt ist. Durch diesen parallelen Verlauf der Freigabeschräge und der Entnahmeschräge kann zunächst eine definierte und gleichmäßige Riegelbewegung ermöglicht werden, ohne dass es dabei zu für den Benutzer wahrnehmbaren Schwankungen im notwendigen Kraftaufwand oder unkontrollierten Bewegungen des Riegels kommt. Ferner können die beiden Schrägen im Wesentlichen aneinanderliegend verlaufen, wenn der Schließstab in die Einführöffnung eingeführt und durch den sich in der Verriegelungsstellung befindenden Riegel verriegelt ist, sodass die beiden Schrägen unmittelbar bei Beginn des Entnehmens des Schließstabs aus der Einführöffnung zusammenwirken können, ohne dass es dabei zu einer merklichen Verzögerung oder einem deutlichen Anschlagen des Schließstabs am Riegel kommt. Ferner können so eine Bewegung des Schließstabs im verriegelten Zustand begrenzt und eine Geräuschbildung vermindert werden, wobei ein geringfügiges Spiel oder Toleranzen zwischen den beiden Schrägen unbedenklich sind.

Bei einigen Ausführungsformen können der Riegel eine Aufnahmeschräge und der Schließstab eine Einführschräge aufweisen, die dazu ausgebildet sind, bei einem Einführen des Schließstabs in die Einführöffnung des Schlosskörpers ein Zurückdrängen des Riegels aus der Verriegelungsstellung in die Freigabestellung zu bewirken. Die Aufnahmeschräge des Riegels und die Einführschräge des Schließstabs wirken demnach so zusammen, dass der Riegel bei einem Einführen des Schließstabs in die Einführöffnung in die Freigabestellung gedrängt wird, wenn an den Coderingen das Schließgeheimnis eingestellt ist. Indem der Riegel und der Schließstab derart aufeinander abgestimmt sind, kann eine definierte und gleichmäßige Bewegung des Riegels während des Einführens des Schließstabs in die Freigabestellung erreicht werden.

Die Aufnahmeschräge und die Einführschräge können parallel zueinander verlaufen. Durch einen solchen parallelen Verlauf kann eine gleichmäßige Bewegung des Riegels in Richtung der Freigabestellung während des Einführens des Schließstabs erreicht werden, ohne dass während dieser Riegelbewegung für den Benutzer merkliche Kraftschwankungen auftreten.

Bei einigen Ausführungsformen kann der Schließstab eine Entnahmeschräge (insbesondere die bereits genannte Entnahmeschräge) und eine Begrenzungsschräge aufweisen, die gemeinsam eine Eingriffsvertiefung in dem Schließstab begrenzen, in die der Riegel eingreift, wenn der Schließstab in die Einführöffnung eingeführt ist. Insbesondere kann die Begrenzungsschräge des Schließstabs dabei parallel zu einer Aufnahmeschräge (insbesondere zu der bereits genannten Aufnahmeschräge) des Riegels verlaufen, wobei die Begrenzungsschräge des Schließstabs und die Aufnahmeschräge des Riegels im Wesentlichen aneinanderliegen können, wenn der Schließstab in die Einführöffnung eingeführt und der Riegel sich in der Verriegelungsstellung befindet. Ferner kann die Entnahmeschräge des eingeführten Schließstabs, wie bereits erläutert, im Wesentlichen anliegend an einer Freigabeschräge (insbesondere an der bereits genannten Freigabeschräge) des Riegels verlaufen, sodass eine Entnahme des Schließstabs aus der Einführöffnung unmittelbar in eine axiale Bewegung des Riegels in Richtung der Freigabestellung umgesetzt wird. Fertigungstoleranzen, die zu einem geringfügigen Spiel zwischen den jeweiligen Paaren von Schrägen führen, sind dabei unbedenklich.

Insbesondere kann dabei durch das Zusammenwirken der Begrenzungsschräge des Schließstabs mit der Aufnahmeschräge des Riegels die Einführtiefe des Schließstabs beim Einführen in die Einführöffnung definiert werden. Ferner kann durch die Eingriffsvertiefung des Schließstabs ein sicheres Halten bzw. Verriegeln des Schließstabs im Schlosskörper erreicht werden. Sofern die Einführschräge und die Begrenzungsschräge des Schließstabs mit einer jeweiligen Schräge des Riegels zusammenwirken, können insbesondere die an den am Riegel ausgebildeten Schrägen eine Doppelfunktion ausfüllen, indem sie sowohl in die Vertiefung des Schließstabs eingreifen, um diesen sicher am Schlosskörper zu verriegeln, als auch dem Zurückdrängen des Riegels in Richtung der Freigabestellung bei einer Bewegung des Schließstabs in oder entgegen der Einführrichtung dienen.

Aufgrund seiner Vorspannung greift der Riegel in der Verriegelungsstellung in die Einführöffnung ein (insbesondere quer zu der Einführrichtung). Durch die Begrenzung der Bewegung des Riegels in Richtung der Verriegelungsstellung mittels des Anschlags kann ein maximaler Eingriff des Riegels in die Einführöffnung des Schlosskörpers bzw. des Gehäuses definiert werden, insbesondere wenn der Schließstab sich nicht in der Einführöffnung befindet. Insbesondere kann dadurch erreicht werden, dass der Riegel bei entnommenem Schließstab nicht zu tief in die Einführöffnung hineinragt und hierdurch ein Zurückdrängen des Riegels durch Einführen des Schließstabs erschwert wird. Durch Vorsehen des Anschlags an der Halterung des Kombinationsschließmechanismus kann die Endlage des Riegels in der Verriegelungsstellung besonders genau und ohne Toleranzketten definiert werden, da die Halterung zum einen eine vorbestimmte Position innerhalb des Schlosskörpers (insbesondere des Gehäuses) und somit zu der Einführöffnung für den Schließstab einnimmt und zum anderen eine vorbestimmte Position relativ zu dem Kombinationsschließmechanismus und insbesondere zu dem Riegel einnimmt.

Der Anschlag der Halterung kann somit einen maximalen Eingriff des Riegels in die Einführöffnung in der Verriegelungsstellung definieren. Dementsprechend ist es möglich, dass der Riegel bei eingeführtem Schließstab weniger weit in die Einführöffnung eingreift und die Bewegung des Riegels in der Verriegelungsstellung durch den Schließstab begrenzt wird. Ist der Schließstab hingegen aus der Einführöffnung entnommen, kann der maximale Eingriff des Riegels erreicht werden und durch den Anschlag der Halterung definiert sein, sodass insbesondere verhindert wird, dass der Riegel erst an der dem Riegel gegenüberliegenden seitlichen Begrenzung der Einführöffnung bzw. des Schlosskörpers anschlägt und der Riegel die Einführöffnung somit vollständig durchquert.

Gemäß einer Ausführungsform kann der durch den Anschlag definierte maximale Eingriff des Riegels in die Einführöffnung des Schlosskörpers sich von einer Position eines verringerten Eingriffs unterscheiden, die der Riegel einnimmt, wenn der Schließstab in die Einführöffnung eingeführt ist und der Riegel an dem Schließstab anliegt, wobei die Coderinge des Kombinationsschließmechanismus lediglich dann drehbar sind, wenn der Riegel die Position des verringerten Eingriffs einnimmt, jedoch nicht wenn der Riegel sich in der Position des maximalen Eingriffs befindet.

Hierdurch kann erreicht werden, dass eine an den Coderingen eingestellte Codierung nur dann veränderbar ist, wenn der Schließstab in die Einführöffnung eingeführt ist. Wird der Schließstab hingegen nach einem Einstellen des Schließgeheimnisses von dem Schlosskörper gelöst, erreicht der Riegel die Position des durch den Anschlag definierten maximalen Eingriffs und die Coderinge sind nicht drehbar. Dies kann beispielsweise ein versehentliches Einstellen einer von dem Schließgeheimnis verschiedenen Codierung durch einen zufälligen Kontakt an den Coderingen bei entnommenem Schließstab verhindern. Ein solches Verstellen würde zu einem Versperren des Riegels führen, sodass ein Benutzer den Schließstab erst wieder einführen kann, nachdem er an den Coderingen das Schließgeheimnis erneut eingestellt hat. Ein solches ungewolltes Versperren kann folglich durch die Fixierung der Coderinge bei entnommenem Schließstab verhindert werden, sodass ein Benutzer den Schließstab jederzeit ungehindert einführen und wahlweise verriegeln kann.

Ein derartiges Verhindern einer Drehung der Coderinge bei entnommenem Schließstab kann beispielsweise erreicht werden, indem der Riegel in seinem maximalen Eingriff so weit gegenüber der Position des verringerten Eingriffs vorsteht, dass ein Positionieren der den Riegel versperrenden Elemente der Coderinge (z.B. radial nach innen gerichtete Erhebungen in Form eines Ringabschnitts) durch den Riegel blockiert wird. Insbesondere kann eine zu einem Versperren des Riegels an den Coderingen ausgebildete oder mit diesen verbundene jeweilige Erhebung radial nach innen in zugeordnete Blockiervertiefungen des Riegels eingreifen, um eine axiale Bewegung des Riegels zu blockieren. Ein Eindrehen dieser Erhebungen kann in der Position des maximalen Eingriffs des Riegels durch Zähne des Riegels verhindert werden, die die Blockiervertiefungen des Riegels voneinander trennen, nämlich indem die Zähne des Riegels in einen jeweiligen Zwischenraum in Drehrichtung vor den Erhebungen der Coderinge positioniert werden. Eine solche Ausbildung des Riegels mit Blockiervertiefungen und diese trennenden Zähnen wird beispielsweise aus den Fig. 2, 3 und 6 ersichtlich (Blockiervertiefung 26).

Bei einigen Ausführungsformen kann der Schlosskörper eine Vorspannfeder aufweisen, die an einem in Richtung der Freigabestellung gelegenen Ende des Riegels mit dem Riegel derart zusammenwirkt, dass der Riegel in Richtung der Verriegelungsstellung vorgespannt ist. Wie vorstehend erwähnt kann durch diese Vorspannung des Riegels erreicht werden, dass ein in die Einführöffnung eingeführter Schließstab am Schlosskörper gehalten wird, auch wenn das Schließgeheimnis an den Coderingen eingestellt und der Riegel dementsprechend nicht gesperrt bzw. in der Verriegelungsstellung blockiert ist. Eine Vorspannfeder stellt ferner eine einfache und platzsparende Möglichkeit zum Erzeugen dieser Vorspannung dar, die eine Verwendung im begrenzten Raum des Schlosskörpers ermöglicht.

Der Schließstab kann eine Längsachse aufweisen und bezüglich der Längsachse axial in die Einführöffnung des Schlosskörpers einführbar sein, oder der Schließstab kann seitlich in die Einführöffnung des Schlosskörpers einschwenkbar sein. Die Längsachse des Schließstabs erstreckt sich dabei in Richtung der größten Erstreckung. Eine solche jeweilige Längsachse kann auch für die Gelenkstäbe definiert werden, wobei diese Längsachsen ebenfalls entlang der Richtung der größten Erstreckung des jeweiligen Gelenkstabs verlaufen. Bei einem axialen Einführen des Schließstabs in die Einführöffnung des Schlosskörpers wird dieser im Wesentlichen geradlinig aus einer quer zu der Drehachse des Kombinationsschließmechanismus zeigenden Richtung in den Schlosskörper eingeführt. Alternativ ist der Schließstab seitlich in die Einführöffnung des Schlosskörpers einschwenkbar, wobei die Drehachse des Kombinationsschließmechanismus quer und insbesondere orthogonal zu der Längsachse des Schließstabs ausgerichtet ist, wenn der Schließstab in den Schlosskörper eingeführt ist. Die Bewegungsbahn des Schließstabs beim seitlichen Einführen in den Schlosskörper kann im Bereich des Schlosskörpers insbesondere in einer Normalebene zu der Drehachse des Kombinationsschließmechanismus verlaufen.

Die Gelenkstäbe und der Schließstab können geradlinig geformt sein.

Bei einigen Ausführungsformen kann der Gelenkstabbügel in eine Zollstockkonfiguration zusammenfaltbar sein, in der die Gelenkstäbe und der Schließstab parallel zueinander ausgerichtet sind. In einer solchen Konfiguration bildet der Gelenkstab keine Schlaufe oder Kette, sondern ist kompakt zusammengefaltet, was z.B. eine Verstauung des Gelenkschlosses in einer Halterung ermöglichen kann.

In der Zollstockkonfiguration des Gelenkstabbügels können die Längsachsen der Gelenkstäbe und des Schließstabs in einer Ebene parallel zueinander verlaufen.

Der Schlosskörper kann sich entlang einer Längsachse erstrecken, wobei die Längsachse des Schlosskörpers sich innerhalb einer Ebene erstreckt, die in der Zollstockkonfiguration des Gelenkstabbügels von den Längsachsen der Gelenkstäbe und des Schließstabs aufgespannt wird.

In der Zollstockkonfiguration des Gelenkstabbügels kann der Schlosskörper innerhalb einer Erstreckungsebene des Gelenkstabbügels angeordnet sein, sodass der Schlosskörper und der Gelenkstabbügel gemeinsam ein flaches Paket bilden können.

Insbesondere kann die Längsachse des Schlosskörpers parallel zu der Drehachse des Kombinationsschließmechanismus verlaufen oder mit dieser übereinstimmen.

Durch eine parallele Ausrichtung der Gelenkstäbe und des Schließstabs sowie der Ausrichtung der Längsachse bzw. der größten Erstreckung des Schlosskörpers in einer durch diese Längsachsen aufgespannten Ebene kann der Platzbedarf des zusammengefalteten Gelenkschlosses minimiert werden, sodass der Schlosskörper und der Gelenkstabbügel ein flaches Paket bilden können. Dies ermöglicht eine einfache Verstauung oder einen einfachen Transport des Gelenkschlosses, was insbesondere bei Gelenkschlössern, die zum Sichern von Zweirädern verwendet und dementsprechend häufig transportiert werden, erwünscht sein kann.

Bei einigen Ausführungsformen kann der Kombinationsschließmechanismus einen Kombinationsverstellmechanismus aufweisen, der an einem in Richtung der Freigabestellung gelegenen Ende des Kombinationsschließmechanismus angeordnet ist. Durch einen solchen Kombinationsverstellmechanismus ist es möglich, das Schließgeheimnis zu verändern, also die Zuordnung der jeweiligen Drehstellung der von außen sichtbaren Außenabschnitte der Coderinge zu deren Innenabschnitten, die den Riegel freigeben oder sperren. Dieser Kombinationsverstellmechanismus kann an einem in Richtung der Freigabestellung gelegenen Ende des Kombinationsschließmechanismus angeordnet, sodass der Kombinationsverstellmechanismus nicht den benötigten Raum für die Einführöffnung und für das Zusammenwirken von Riegel und Schließstab beeinträchtigt.

Eine weitere nicht erfindungsgemäße Ausführungsform bezieht sich, unabhängig von den erläuterten Schrägen des Riegels und des Schließstabs, auch auf ein Schloss (insbesondere Gelenkschloss, Seilschloss oder Kettenschloss) mit einem Schlosskörper, der einen Kombinationsschließmechanismus beherbergt, und mit einem Bügel (insbesondere Gelenkstabbügel, U-Bügel, Drahtseil oder Kette), wobei der Bügel in wenigstens eine Einführöffnung des Schlosskörpers einführbar und an dem Schlosskörper wahlweise verriegelbar ist, wobei der Kombinationsschließmechanismus mehrere um eine Drehachse drehbare Coderinge und einen Riegel aufweist, der entlang der Drehachse in Richtung einer Verriegelungsstellung vorgespannt ist, wobei der Riegel in Richtung einer Freigabestellung bewegbar ist, wenn an den Coderingen ein Schließgeheimnis eingestellt ist, und wobei der Riegel in der Verriegelungsstellung gesperrt ist, wenn an den Coderingen das Schließgeheimnis nicht eingestellt ist, wobei der in den Schlosskörper eingeführte Schließstab an dem Schlosskörper verriegelt ist, wenn der Riegel sich in der Verriegelungsstellung befindet und gesperrt ist, wobei der Schlosskörper einen Anschlag aufweist, welcher dazu ausgebildet ist, eine durch die Vorspannung des Riegels in Richtung der Verriegelungsstellung bewirkte Bewegung des Riegels zu begrenzen, wobei der Anschlag einen maximalen

Eingriff des Riegels in die Einführöffnung des Schlosskörpers in der Verriegelungsstellung des Riegels definiert, wobei der durch den Anschlag definierte maximale Eingriff des Riegels in die Einführöffnung des Schlosskörpers sich von einer Position eines verringerten Eingriffs unterscheidet, die der Riegel einnimmt, wenn der Bügel in die Einführöffnung eingeführt ist und der Riegel an dem Bügel anliegt, wobei die Coderinge des Kombinationsschließmechanismus lediglich dann drehbar sind, wenn der Riegel die Position des verringerten Eingriffs einnimmt, jedoch nicht wenn der Riegel sich in der Position des maximalen Eingriffs befindet. Hierdurch können die bereits erläuterten Vorteile eines Anschlages für den Riegel auch bei anderen Arten von Gelenkschlössern und bei anderen Arten von Schlössern, insbesondere Zweiradschlössern, erreicht werden. So kann es sich bei dem Bügel um einen flexiblen oder einen starren Bügel handeln. Der Bügel kann mit einem Ende an dem Schlosskörper dauerhaft befestigt sein und lediglich mit dem anderen in den Schlosskörper eingeführt werden (z.B. bei einem Gelenkschloss, Seilschloss oder Kettenschloss); oder der Bügel wird mit zwei Enden in eine jeweilige Einführöffnung des Schlosskörpers eingeführt (z.B. Gelenkschloss, U-Bügel-Schloss). Im Übrigen lassen sich die vorstehend erläuterten nicht erfindungsgemäßen Weiterbildungen auch auf ein solches Schloss mit zwei verschiedenen Eingriffspositionen des Riegels übertragen (z.B. Vorspannfeder).

Die Erfindung wird im Folgenden rein beispielhaft unter Bezugnahme auf die Zeichnungen erläutert. Diese stellen lediglich mögliche Ausführungsformen dar, wobei weitere Ausführungsformen den Ansprüchen zu entnehmen sind. Es zeigen:
- Fig. 1:: eine perspektivische Darstellung eines Gelenkschlosses,
- Fig. 2:: eine perspektivische Darstellung des Gelenkschlosses bei entnommenem Kombinationsschließmechanismus und entnommener Hülle zur Veranschaulichung des Eingriffs des Riegels in den Schließstab in der Verriegelungsstellung,
- Fig. 3:: eine Seitenansicht des in der Halterung aufgenommenen Riegels,
- Fig. 4:: eine perspektivische Seitenansicht der Halterung,
- Fig. 5A:: eine Draufsicht des Schließstabs,
- Fig. 5B:: eine perspektivische Darstellung des Schließstabs, und
- Fig. 6:: eine perspektivische Darstellung zur Veranschaulichung des Zusammenwirkens des Riegels mit dem Schließstab in der Verriegelungsstellung.

Fig. 1 zeigt ein Gelenkschloss 11, welches einen Schlosskörper 13 aufweist, an dem ein Gelenkstabbügel 17 gelenkig befestigt ist. Der Gelenkstabbügel 17 umfasst fünf Gelenkstäbe 19 und einen Schließstab 21, die über mehrere Anlenkungen 22 schwenkbar miteinander verbunden sind. Die jeweilige Anlenkung 22 umfasst einen Niet. In Fig. 1 ist lediglich die Anlenkung 22 des Schließstabs 21 mit dem benachbarten Gelenkstab 19 zu sehen. Der Schließstab 21 bildet ein freies Ende des Gelenkstabbügels 17 und kann entlang einer Einführrichtung E in eine Einführöffnung 27 des Schlosskörpers 13 eingeführt werden und dort wahlweise verriegelt oder von dem Schlosskörper 13 gelöst werden. Die Einführrichtung E entspricht hier der Längsachse A des Schließstabs 21. Das dem Schließstab 21 entgegengesetzte Ende 20 des Gelenkstabbügels 17 ist dauerhaft, jedoch ebenfalls gelenkig mit dem Schlosskörper 13 verbunden.

Ferner weisen sowohl die Gelenkstäbe 19 als auch der Schließstab 21 des Gelenkstabbügels 17 eine jeweilige Ummantelung 18 auf. Diese Ummantelung 18 kann beispielsweise aus einem Kunststoff gefertigt sein, um einen Schutz vor Beschädigungen zu bilden und eine komfortable Handhabung des Gelenkstabbügels 17 zu ermöglichen.

In dem in Fig. 1 gezeigten Zustand ist der Gelenkstabbügel 17 in eine sogenannte Zollstockkonfiguration zusammengefaltet, in der die Gelenkstäbe 19 und der Schließstab 21 parallel zueinander ausgerichtet sind.

Der Schlosskörper 13 beherbergt einen Kombinationsschließmechanismus 15, welcher von einem Gehäuse (nicht gezeigt) und einer Hülle 45 umgeben ist. Das Gehäuse dient zur Sicherung gegen Aufbruchversuche und kann aus Metall gefertigt sein. Die Hülle 45 kann beispielsweise aus einem Kunststoff gefertigt sein, um eine komfortable Handhabung des Schlosses zu ermöglichen. Ferner kann durch die Hülle 45 der Innenraum des Schlosskörpers 13 vor Verschmutzungen geschützt werden.

Der Kombinationsschließmechanismus 15 weist vier Coderinge 23 auf, die um eine Drehachse D drehbar sind. Bei dem hier gezeigten Ausführungsbeispiel sind die Einführrichtung E des Schließstabs 21 und die Drehachse D der Coderinge 23 genau orthogonal zueinander ausgerichtet. Durch Verdrehen der Coderinge 23 kann ein Schließgeheimnis eingestellt werden, welche eine Bewegung eines Riegels 25 (vgl. Fig. 2 und 3) entlang der Drehachse D aus einer Verriegelungsstellung in eine Freigabestellung ermöglichen kann, um einen aufgenommenen Schließstab 21 vom Schlosskörper 13 zu lösen. Durch Einstellen einer nicht dem Schließgeheimnis entsprechenden Kombination an den Coderingen 23 hingegen kann der Riegel 25 in der Verriegelungsstellung gesperrt werden, indem nicht gezeigte, innen liegenden Abschnitte der Coderinge 23 in eine jeweilige Blockiervertiefung 26 des Riegels 25 eingreifen (vgl. Fig. 2). Ferner ist der Kombinationsschließmechanismus 15 in einer käfigartigen Halterung 39 gehalten, die eine definierte Positionierung des Kombinationsschließmechanismus 15 im Schlosskörper 13 ermöglicht.

Wie Fig. 2 zeigt, umfasst der Kombinationsschließmechanismus 15 den von den Coderingen 23 umfänglich umgebenen Riegel 25, mittels dessen der in eine seitliche Einführöffnung 27 des Schlosskörpers 13 eingeführte Schließstab 21 am Schlosskörper 13 verriegelt werden kann. Dieser Riegel 25 befindet sich in Fig. 2 in der Verriegelungsstellung und greift in eine Vertiefung 37 des eingeführten Schließstabs 21 ein. Dabei ist der Riegel 25 mittels einer Vorspannfeder 47 in Richtung der Verriegelungsstellung vorgespannt, sodass es möglich ist, den Schließstab 21 auch dann im Schlosskörper 13 zu halten, wenn das Schließgeheimnis an den Coderingen 23 eingestellt ist und der Riegel 25 grundsätzlich für eine Bewegung entgegen der Vorspannung in Richtung der Freigabestellung freigegeben ist. Nach einem Einführen des Schließstabs 21 kann dieser somit bereits am Schlosskörper gehalten werden, sodass ein Benutzer die Kombination an den Coderingen komfortabel und beidhändig verstellen kann, ohne dass sich der Schließstab ungewünscht bzw. unkontrolliert vom Schlosskörper 13 löst. Ebenso kann durch diese Vorspannung des Riegels 25 in Richtung der Verriegelungsstellung verhindert werden, dass ein in die Einführöffnung 27 des Schlosskörpers 13 eingeführter Schließstab 21 sich aufgrund eines Einstellens des Schließgeheimnisses unmittelbar und unkontrolliert aus dem Schlosskörper löst und etwa unbeabsichtigt herausfällt.

Wie insbesondere aus den Figuren 3 und 4 hervorgeht, weist die Halterung 39 einen Anschlag 41 auf, der eine durch die Vorspannung des Riegels 25 in Richtung der Verriegelungsstellung bewirkte Bewegung begrenzt. Dabei wirkt der Anschlag 41 mit einem Anschlagspunkt 24 des Riegels 25 zusammen. Durch dieses Zusammenwirken des Anschlags 41 mit dem Anschlagspunkt 24 des Riegels 25 kann folglich ein maximaler (seitlicher) Eingriff des Riegels 25 in die Einführöffnung 27 des Schlosskörpers 13 definiert werden. Dadurch kann beispielsweise verhindert werden, dass der Riegel 25 bei entnommenem Schließstab 21 zu tief in die Einführöffnung 27 des Schlosskörpers 13 hineinragt.

Ferner weist der Riegel 25 in Richtung der Verriegelungsstellung bzw. an seinem der Vorspannfeder 47 abgewandten Ende eine Freigabeschräge 29 und eine Aufnahmeschräge 33 auf. Durch diese Schrägen 29, 33 wird ermöglicht, dass aufgrund eines Einführens oder Entnehmens des Schließstabs 21 in oder entgegen der Einführrichtung E ein Zurückdrängen des Riegels 25 entgegen der Vorspannung und somit in Richtung der Freigabestellung erfolgt (sofern an den Coderingen 23 das Schließgeheimnis eingestellt ist). Diese Schrägen 29, 33 sind dabei als ebene Flächen ausgebildet und erstrecken sich jeweils in einer solchen Ebene, die von der Drehachse D des Kombinationsschließmechanismus 15 in einem spitzen Winkel geschnitten wird. Hierbei nimmt der jeweilige radiale Abstand der Schrägen 29, 33 von der Drehachse D in Richtung der Freigabestellung zu. Diese Ausbildung ermöglicht, dass bei einem Einführen des Schließstabs 21 in Einführrichtung E bzw. bei dessen Entnahme entgegen der Einführrichtung E der Schließstab 21 den Riegel 25 entgegen der Vorspannung durch die Vorspannfeder 27 in Richtung der Freigabestellung zu drängen vermag.

Der in Fig. 5A und 5B gezeigte Schließstab 21 weist an seinem der Anlenkung 22 gegenüberliegenden Ende eine Einführschräge 35 auf, die bei einem Einführen des Schließstabs 21 in die Einführöffnung 27 des Schlosskörpers 13 zuerst eingeführt wird. Bei einem Einführen des Schließstabs 21 in Einführrichtung E kann diese Einführschräge 35 mit der Aufnahmeschräge 33 des in Fig. 3 gezeigten Riegels 25 zusammenwirken, um ein (temporäres) Zurückdrängen des Riegels 25 entgegen der Vorspannung der Vorspannfeder 47 in die Freigabestellung zu ermöglichen. Dabei können die Einführschräge 35 des Schließstabs 21 und die Aufnahmeschräge 33 des Riegels 25 insbesondere derart ausgebildet sein, dass sie parallel verlaufen, wenn der Schließstab 21 entlang der Einführrichtung E in die Einführöffnung 27 eingeführt ist. Dies kann einen definierten und leichtgängigen Antrieb des Riegels 25 aus der Verriegelungsstellung in die Freigabestellung ermöglichen, ohne dass für einen Benutzer übermäßige Kraftschwankungen oder Ungenauigkeiten auftreten.

Ferner weist der Schließstab 21 (vgl. Fig. 5 A und 5B) eine Vertiefung 37 auf, die von einer Entnahmeschräge 31 und einer Begrenzungsschräge 43 begrenzt wird. Durch diese Schrägen 31 und 43 des Schließstabs 21 wird bei dem Einführen des Schließstabs 21 in die Einführöffnung 27 ermöglicht, dass der Riegel 25, nachdem der Riegel 25 durch das erläuterte Zusammenwirken der Einführschräge 35 des Schließstabs 21 und der Aufnahmeschräge 33 des Riegels 25 zunächst in die Freigabestellung zurückgedrängt worden ist, bei einem Erreichen einer Verriegelungsposition des Schließstabs 21 aufgrund seiner Vorspannung automatisch in die Vertiefung 37 des Schließstabs 21 eingreifen kann, um den Schließstab 21 zu halten und letztlich zu verriegeln. Dadurch kann der Schließstab 21 zumindest kraftschlüssig am Schlosskörper 13 gehalten werden, auch wenn noch das Schließgeheimnis an den Coderingen 23 eingestellt ist. Durch ein nachfolgendes Verstellen der Kombination an den Coderingen 23 kann sodann der Riegel 25 jedoch in der Verriegelungsstellung gesperrt werden, indem die Coderinge 23 in die Blockiervertiefungen 26 des Riegels 25 eingreifen. Der Schließstab 21 ist dann also formschlüssig am Schlosskörper 13 gesichert.

Die Entnahmeschräge 31 des Schließstabs 21 kann insbesondere parallel zu der Freigabeschräge 29 des Riegels 25 und im Wesentlichen anliegend an dieser verlaufen, wenn in dem erläuterten Zustand der Schließstab 21 in den Schlosskörper 13 eingeführt und der Riegel 25 die Verriegelungsstellung einnimmt. Gleichermaßen kann die Begrenzungsschräge 43 des Schließstabs 21 parallel zu und anliegend an der Aufnahmeschräge 33 des Riegels 25 verlaufen. Dadurch wird ein im Wesentlichen formschlüssiger Eingriff des Riegels 25 in die Vertiefung 37 des Schließstabs 21 ermöglicht, sodass der Schließstab 21 in verriegeltem und insbesondere in versperrtem Zustand in einer definierten Position im Schlosskörper 13 gehalten und etwaige Bewegungen begrenzt sind, wodurch auch eine Geräuschbildung verhindert werden kann. Geringfügige Freiräume zwischen den jeweiligen einander gegenüberliegenden Schrägen, beispielsweise aufgrund von Fertigungstoleranzen, sind dabei jedoch grundsätzlich unbedenklich.

Für ein Entnehmen des Schließstabs 21 aus der Einführöffnung 27 des Schlosskörpers 13 entgegen der Einführrichtung E kann die Entnahmeschräge 31 des Schließstabs 21 mit der Freigabeschräge 29 des Riegels 25 (vgl. Fig. 3) zusammenwirken, um wiederum ein (temporäres) Verdrängen des Riegels 25 aus der Verriegelungsstellung entgegen der Vorspannung durch die Vorspannfeder 47 in Richtung der Freigabestellung zu bewirken. Dies setzt freilich voraus, dass an den Coderingen 23 das Schließgeheimnis eingestellt worden ist. Wiederum wird dabei durch den parallelen Verlauf der Entnahmeschräge 31 des Schließstabs 21 und der Freigabeschräge 29 des Riegels 25 eine definierte und gleichmäßige Bewegung des Riegels 25 in Richtung der Freigabestellung ermöglicht. Ferner kann durch einen passgenauen Eingriff des Riegels 25 in die Vertiefung 37 des Schließstabs 21, wenn der Schließstab 21 in den Schlosskörper 13 eingeführt ist, erreicht werden, dass die Übersetzung der Bewegung des Schließstabs 21 entgegen der Einführrichtung E während eines Entnehmens unmittelbar in eine axiale Bewegung des Riegels 25 in Richtung der Freigabestellung übersetzt wird, ohne dass es zu Verzögerungen oder einem merklichen bzw. hörbaren Anschlag der Entnahmeschräge 31 des Schließstabs 21 und der Freigabeschräge 29 des Riegels 25 kommt. Sobald der Schließstab 21 auf diese Weise aus der Einführöffnung 27 des Schlosskörpers 13 entnommen ist und die Einführschräge 35 den Riegel 25 passiert hat, kann der Riegel 25 aufgrund seiner Vorspannung wieder in die Verriegelungsstellung schnappen, wobei diese Bewegung, wie erläutert, durch den Anschlag 41 der Halterung 39 begrenzt wird. In diesem Zustand kann, sofern an den Coderingen 23 weiterhin das Schließgeheimnis eingestellt ist, der Schließstab 21 wieder in die Einführöffnung 27 des Schlosskörpers 13 eingeführt werden.

Fig. 6 zeigt wiederum den Eingriff des Riegels 25 in die Vertiefung 37 des Schließstabs 21. Dabei greift der Riegel 25 passgenau in die Vertiefung 37 des Schließstabs 21 ein, die von der Entnahmeschräge 31 und der Begrenzungsschräge 43 des Schließstabs 21 begrenzt wird. Insbesondere begrenzt die Begrenzungsschräge 43 dabei die Tiefe der Einführung des Schließstabs 21 in die Einführöffnung 27 des Schlosskörpers 13 in Einführrichtung E.

Durch ein derartiges Gelenkschloss 11 bzw. das jeweilige Zusammenwirken der Einführschräge 35 des Schließstabs 21 mit der Aufnahmeschräge 33 des Riegels 25 und der Entnahmeschräge 31 des Schließstabs 21 mit der Freigabeschräge 29 des Riegels 25 wird somit eine einfache Handhabung eines Gelenkschlosses 11 ermöglicht. Indem der Riegel 25 bei einem Einführen des Schließstabs 21 in die Einführöffnung 27 des Schlosskörpers 13 bzw. bei einem Entnehmen des Schließstabes 21 aus der Einführöffnung 27 des Schlosskörpers 13 automatisch temporär in Richtung der Freigabestellung verdrängt wird, wenn an den Coderingen 23 des Kombinationsschließmechanismus 15 das Schließgeheimnis eingestellt ist, ist keine weitere Aktion des Benutzers notwendig, um den Riegel 25 in die Freigabestellung zu versetzen. Ein Benutzer muss somit lediglich das Schließgeheimnis einstellen und kann den Schließstab 21 unmittelbar wahlweise in die Einführöffnung 27 des Schlosskörpers 13 einführen oder vom Schlosskörper 13 lösen, wobei hierdurch der Riegel 25 indirekt in Richtung der Freigabestellung angetrieben wird. Dennoch wird durch die Vorspannung des Riegels 25 erreicht, dass der eingeführte Schließstab 21 im Schlosskörper 13 gehalten wird, auch wenn das Schließgeheimnis an den Coderingen 23 eingestellt und der Riegel 25 somit nicht durch die Coderinge 23 gesperrt ist. Ein unbeabsichtigtes Lösen des Schließstabs 21 aus dem Schlosskörper 13 wird hierdurch verhindert.

### Bezugszeichenliste

- 11: Gelenkschloss
- 13: Schlosskörper
- 15: Kombinationsschließmechanismus
- 17: Gelenkstabbügel
- 18: Hülle
- 19: Gelenkstab
- 20: dauerhaft befestigtes Ende des Gelenkstabbügels
- 21: Schließstab
- 22: Anlenkung
- 23: Codering
- 24: Anschlagspunkt
- 25: Riegel
- 26: Blockiervertiefung
- 27: Einführöffnung
- 29: Freigabeschräge
- 31: Entnahmeschräge
- 33: Aufnahmeschräge
- 35: Einführschräge
- 37: Vertiefung
- 39: Halterung
- 41: Anschlag
- 43: Begrenzungsschräge
- 45: Fassung
- 47: Vorspannfeder

- A: Längsachse
- D: Drehachse
- E: Einführrichtung

## Patentansprüche

1. Gelenkschloss (11) mit einem Schlosskörper (13), der einen Kombinationsschließmechanismus (15) beherbergt, und einem Gelenkstabbügel (17), der mehrere schwenkbar miteinander verbundene Gelenkstäbe (19) und einen Schließstab (21) aufweist, wobei ein erstes Ende des Gelenkstabbügels (17) an dem Schlosskörper (13) dauerhaft befestigt ist und ein zweites Ende des Gelenkstabbügels (17) den Schließstab (21) aufweist, wobei der Kombinationsschließmechanismus (15) mehrere um eine Drehachse (D) drehbare Coderinge (23) und einen Riegel (25) aufweist, der entlang der Drehachse (D) in Richtung einer Verriegelungsstellung vorgespannt ist, wobei der Riegel (25) in Richtung einer Freigabestellung bewegbar ist, wenn an den Coderingen (23) ein Schließgeheimnis eingestellt ist, und wobei der Riegel (25) in der Verriegelungsstellung gesperrt ist, wenn an den Coderingen (23) das Schließgeheimnis nicht eingestellt ist,
wobei der Schlosskörper (13) eine Einführöffnung (27) aufweist, durch die der Schließstab (21) des Gelenkstabbügels (17) entlang einer Einführrichtung (E), die quer zu der Drehachse (D) der Coderinge (23) ausgerichtet ist, in den Schlosskörper (13) einführbar ist, wobei der in den Schlosskörper (13) eingeführte Schließstab (21) an dem Schlosskörper (13) verriegelt ist, wenn der Riegel (25) sich in der Verriegelungsstellung befindet und gesperrt ist,
**dadurch gekennzeichnet, dass**
der Riegel (25) und/oder der Schließstab (21) wenigstens eine Schräge (29, 31, 33, 35) aufweist, die dazu ausgebildet ist, bei einem Entnehmen des Schließstabs (21) aus der Einführöffnung (27) des Schlosskörpers (13) und/oder bei einem Einführen des Schließstabs (21) in die Einführöffnung (27) des Schlosskörpers (13) ein Zurückdrängen des vorgespannten Riegels (25) aus der Verriegelungsstellung in die Freigabestellung zu bewirken, wobei der Kombinationsschließmechanismus (15) in einer Halterung (39) gehalten ist,
wobei die Halterung (39) einen Anschlag (41) aufweist, welcher dazu ausgebildet ist, eine durch die Vorspannung des Riegels (25) in Richtung der Verriegelungsstellung bewirkte Bewegung des Riegels (25) zu begrenzen, wobei der Schlosskörper ein Gehäuse aufweist, in dem die Halterung für den Kombinationsschließmechanismus aufgenommen ist.

2. Gelenkschloss (11) nach Anspruch 1,
wobei die wenigstens eine Schräge (29, 31, 33, 35) sich entlang einer Ebene erstreckt, die von der Drehachse (D) des Kombinationsschließmechanismus (15) in einem spitzen Winkel geschnitten wird und/oder deren Normale innerhalb einer Ebene verläuft, die durch die Drehachse (D) und die Einführrichtung (E) aufgespannt wird.

3. Gelenkschloss (11) nach Anspruch 1 oder 2,
wobei der radiale Abstand der wenigstens einen Schräge (29, 31, 33, 35) zu der Drehachse (D) in Richtung der Freigabestellung des Riegels (25) zunimmt.

4. Gelenkschloss (11) nach einem der vorhergehenden Ansprüche,
wobei der Riegel (25) eine Freigabeschräge (29) und der Schließstab (21) eine Entnahmeschräge (31) aufweisen, die dazu ausgebildet sind, bei einem Entnehmen des Schließstabs (21) aus der Einführöffnung (27) des Schlosskörpers (13) ein Zurückdrängen des vorgespannten Riegels (25) aus der Verriegelungsstellung in die Freigabestellung zu bewirken.

5. Gelenkschloss (11) nach Anspruch 4,
wobei die Freigabeschräge (29) und die Entnahmeschräge (31) parallel zueinander verlaufen und/oder im Wesentlichen aneinander liegen, wenn der Schließstab (21) in die Einführöffnung (27) eingeführt ist.

6. Gelenkschloss (11) nach einem der vorhergehenden Ansprüche,
wobei der Riegel (25) eine Aufnahmeschräge (33) und der Schließstab (21) eine Einführschräge (35) aufweisen, die dazu ausgebildet sind, bei einem Einführen des Schließstabs (21) in die Einführöffnung (27) des Schlosskörpers (13) ein Zurückdrängen des Riegels (25) aus der Verriegelungsstellung in die Freigabestellung zu bewirken.

7. Gelenkschloss (11) nach Anspruch 6,
wobei die Aufnahmeschräge (33) und die Einführschräge (35) parallel zueinander verlaufen, wenn der Schließstab (21) in die Einführöffnung (27) eingeführt ist.

8. Gelenkschloss (11) nach einem der Ansprüche 1 bis 3,
wobei der Schließstab (21) eine Entnahmeschräge (31) und eine Begrenzungsschräge (43) aufweist, wobei die Entnahmeschräge (31) und die Begrenzungsschräge (43) eine Vertiefung (37) in dem Schließstab (21) begrenzen, in die der Riegel (25) eingreift, wenn der Schließstab (21) in die Einführöffnung (27) eingeführt ist.

9. Gelenkschloss (11) nach einem der vorhergehenden Ansprüche,
wobei der Anschlag (41) einen maximalen Eingriff des Riegels (25) in die Einführöffnung (27) des Schlosskörpers (13) in der Verriegelungsstellung des Riegels (25) definiert.

10. Gelenkschloss (11) nach Anspruch 9,
wobei der durch den Anschlag (41) definierte maximale Eingriff des Riegels (25) in die Einführöffnung (27) des Schlosskörpers (13) sich von einer Position eines verringerten Eingriffs unterscheidet, die der Riegel (25) einnimmt, wenn der Schließstab (21) in die Einführöffnung (27) eingeführt ist und der Riegel (25) an dem Schließstab (21) anliegt, wobei die Coderinge (23) des Kombinationsschließmechanismus (15) lediglich dann drehbar sind, wenn der Riegel (25) die Position des verringerten Eingriffs einnimmt, jedoch nicht wenn der Riegel (25) sich in der Position des maximalen Eingriffs befindet.

11. Gelenkschloss (11) nach einem der vorhergehenden Ansprüche,
wobei der Schlosskörper (13) eine Vorspannfeder (47) aufweist, die an einem in Richtung der Freigabestellung gelegenen Ende des Riegels (25) mit dem Riegel (25) derart zusammenwirkt, dass der Riegel (25) in Richtung der Verriegelungsstellung vorgespannt ist.

12. Gelenkschloss (11) nach einem der vorhergehenden Ansprüche,
wobei der Schließstab (21) eine Längsachse (A) aufweist und bezüglich der Längsachse (A) axial in die Einführöffnung (27) des Schlosskörpers (13) einführbar ist, oder wobei der Schließstab (21) seitlich in die Einführöffnung (27) des Schlosskörpers (13) einschwenkbar ist.

13. Gelenkschloss (11) nach einem der vorhergehenden Ansprüche,
wobei der Gelenkstabbügel (17) in eine Zollstockkonfiguration zusammenfaltbar ist, in der die Gelenkstäbe (19) und der Schließstab (21) parallel zueinander ausgerichtet sind.

## Claims

1. A joint lock (11) having a lock body (13) that accommodates a combination locking mechanism (15) and having a jointed bar hoop (17) that has a plurality of jointed bars (19) pivotably connected to one another and a locking bar (21), wherein a first end of the jointed bar hoop (17) is permanently fastened to the lock body (13) and a second end of the jointed bar hoop (17) has the locking bar (21);
wherein the combination locking mechanism (15) has a plurality of code rings (23) rotatable about an axis of rotation (D) and a latch (25) which is preloaded along the axis of rotation (D) in the direction of a locked position, wherein the latch (25) is movable in the direction of a release position when a secret code is set at the code rings (23), and wherein the latch (25) is blocked in the locked position when the secret code is not set at the code rings (23);
wherein the lock body (13) has an introduction opening (27) through which the locking bar (21) of the jointed bar hoop (17) can be introduced into the lock body (13) along an introduction direction (E) which is oriented transversely to the axis of rotation (D) of the code rings (23), with the locking bar (21) introduced into the lock body (13) being locked to the lock body (13) when the latch (25) is in the locked position and is blocked, **characterized in that**
the latch (25) and/or the locking bar (21) has/have at least one slope (29, 31, 33, 35) that is configured to effect an urging back of the preloaded latch (25) from the locked position into the release position on a removal of the locking bar (21) from the introduction opening (27) of the lock body (13) and/or on an introduction of the locking bar (21) into the introduction opening (27) of the lock body (13),
wherein the combination locking mechanism (15) is held in a holder (39), wherein the holder (39) has an abutment (41) which is configured to bound a movement of the latch (25) effected by the preload of the latch (25) in the direction of the locked position,
wherein the lock body has a housing in which the holder for the combination locking mechanism is received.

2. A joint lock (11) in accordance with claim 1,
wherein the at least one slope (29, 31, 33, 35) extends along a plane which is intersected at an acute angle by the axis of rotation (D) of the combination locking mechanism (15) and/or whose normal extends within a plane which is spanned by the axis of rotation (D) and the introduction direction (E).

3. A joint lock (11) in accordance with claim 1 or 2,
wherein the radial spacing of the at least one slope (29, 31, 33, 35) from the axis of rotation (D) increases in the direction of the release position of the latch (25).

4. A joint lock (11) in accordance with any one of the preceding claims,
wherein the latch (25) has a release slope (29) and the locking bar (21) has a removal slope (31), said slopes being configured to effect an urging back of the preloaded latch (25) from the locked position into the release position on a removal of the locking bar (21) from the introduction opening (27) of the lock body (13).

5. A joint lock (11) in accordance with claim 4,
wherein the release slope (29) and the removal slope (31) extend in parallel with one another and/or substantially contact one another when the locking bar (21) is introduced into the introduction opening (27).

6. A joint lock (11) in accordance with any one of the preceding claims,
wherein the latch (25) has a reception slope (33) and the locking bar (21) has an introduction slope (35), said slopes being configured to effect an urging back of the latch (25) from the locked position into the release position on an introduction of the locking bar (21) into the introduction opening (27) of the lock body (13).

7. A joint lock (11) in accordance with claim 6,
wherein the reception slope (33) and the introduction slope (35) extend in parallel with one another when the locking bar (21) is introduced into the introduction opening (27).

8. A joint lock (11) in accordance with any one of claims 1 to 3,
wherein the locking bar (21) has a removal slope (31) and a boundary slope (43), with the removal slope (31) and the boundary slope (43) bounding a recess (37) in the locking bar (21) into which the latch (25) engages when the locking bar (21) is introduced into the introduction opening (27).

9. A joint lock (11) in accordance with any one of the preceding claims,
wherein the abutment (41) defines a maximum engagement of the latch (25) into the introduction opening (27) of the lock body (13) in the locked position of the latch (25).

10. A joint lock (11) in accordance with claim 9,
wherein the maximum engagement of the latch (25) into the introduction opening (27) of the lock body (13) defined by the abutment (41) differs from a position of a reduced engagement which the latch (25) adopts when the locking bar (21) is introduced into the introduction opening (27) and the latch (25) contacts the locking bar (21), with the code rings (23) of the combination locking mechanism (15) only being rotatable when the latch (25) adopts the position of the reduced engagement, but not when the latch (25) is in the position of the maximum engagement.

11. A joint lock (11) in accordance with any one of the preceding claims,
wherein the lock body (13) has a preload spring (47) which cooperates with the latch (25) at an end of the latch (25) disposed in the direction of the release position such that the latch (25) is preloaded in the direction of the locked position.

12. A joint lock (11) in accordance with any one of the preceding claims,
wherein the locking bar (21) has a longitudinal axis (A) and can be axially introduced into the introduction opening (27) of the lock body (13) with respect to the longitudinal axis (A), or wherein the locking bar (21) is laterally pivotable into the introduction opening (27) of the lock body (13).

13. A joint lock (11) in accordance with any one of the preceding claims,
wherein the jointed bar hoop (17) is foldable into a yardstick configuration in which the jointed bars (19) and the locking bar (21) are aligned in parallel with one another.

## Revendications

1. Antivol articulé (11) comprenant un corps d'antivol (13) qui abrite un mécanisme de fermeture à combinaison (15), et une anse à barres articulées (17) qui comprend une pluralité de barres articulées (19), reliées entre elles avec faculté de pivotement, et une barre de fermeture (21), dans lequel
une première extrémité de l'anse à barres articulées (17) est fixée de manière permanente au corps d'antivol (13), et une deuxième extrémité de l'anse à barres articulées (17) comprend la barre de fermeture (21),
le mécanisme de fermeture à combinaison (15) présente plusieurs anneaux de codage (23), pouvant tourner autour d'un axe de rotation (D), et un verrou (25) qui est précontraint le long de l'axe de rotation (D) en direction d'une position de verrouillage,
le verrou (25) peut être déplacé en direction d'une position de libération lorsqu'un secret de fermeture est réglé sur les anneaux de codage (23), et le verrou (25) est bloqué dans la position de verrouillage lorsque le secret de fermeture n'est pas réglé sur les anneaux de codage (23),
le corps d'antivol (13) présente une ouverture d'insertion (27) à travers laquelle la barre de fermeture (21) de l'anse à barres articulées (17) peut être insérée dans le corps d'antivol (13) le long d'une direction d'insertion (E) qui est orientée transversalement à l'axe de rotation (D) des anneaux de codage (23),
la barre de fermeture (21) insérée dans le corps d'antivol (13) est verrouillée sur le corps d'antivol (13) lorsque le verrou (25) se trouve dans la position de verrouillage et est bloqué,
**caractérisé en ce que**
le verrou (25) et/ou la barre de fermeture (21) présente au moins un biseau (29, 31, 33, 35) qui est conçu pour provoquer un refoulement du verrou précontraint (25) de la position de verrouillage à la position de libération lors d'une extraction de la barre de fermeture (21) hors de l'ouverture d'insertion (27) du corps d'antivol (13) et/ou lors d'une insertion de la barre de fermeture (21) dans l'ouverture d'insertion (27) du corps d'antivol (13), le mécanisme de fermeture à combinaison (15) étant maintenu dans un support (39),
le support (39) comprenant une butée (41) conçue pour limiter un mouvement du verrou (25) provoqué par la précontrainte du verrou (25) en direction de la position de verrouillage,
le corps d'antivol comprenant un boîtier dans lequel est logé le support du mécanisme de fermeture à combinaison.

2. Antivol articulé (11) selon la revendication 1,
dans lequel ledit au moins un biseau (29, 31, 33, 35) s'étend le long d'un plan qui est coupé par l'axe de rotation (D) du mécanisme de fermeture à combinaison (15) selon un angle aigu et/ou dont la normale s'étend à l'intérieur d'un plan qui est défini par l'axe de rotation (D) et la direction d'insertion (E).

3. Antivol articulé (11) selon la revendication 1 ou 2,
dans lequel la distance radiale dudit au moins un biseau (29, 31, 33, 35) par rapport à l'axe de rotation (D) augmente en direction de la position de libération du verrou (25).

4. Antivol articulé (11) selon l'une des revendications précédentes,
dans lequel le verrou (25) présente un biseau de libération (29), et la barre de fermeture (21) présente un biseau d'extraction (31), qui sont conçus pour provoquer un refoulement du verrou précontraint (25) de la position de verrouillage vers la position de libération lors d'une extraction de la barre de fermeture (21) hors de l'ouverture d'insertion (27) du corps d'antivol (13).

5. Antivol articulé (11) selon la revendication 4,
dans lequel le biseau de libération (29) et le biseau d'extraction (31) s'étendent parallèlement et/ou sont sensiblement en appui l'un contre l'autre lorsque la barre de fermeture (21) est insérée dans l'ouverture d'insertion (27).

6. Antivol articulé (11) selon l'une des revendications précédentes,
dans lequel le verrou (25) présente un biseau de réception (33), et la barre de fermeture (21) présente un biseau d'insertion (35), qui sont conçus pour provoquer un refoulement du verrou (25) de la position de verrouillage vers la position de libération lors de l'insertion de la barre de fermeture (21) dans l'ouverture d'insertion (27) du corps d'antivol (13).

7. Antivol articulé (11) selon la revendication 6,
dans lequel le biseau de réception (33) et le biseau d'insertion (35) s'étendent parallèlement l'un à l'autre lorsque la barre de fermeture (21) est insérée dans l'ouverture d'insertion (27).

8. Antivol articulé (11) selon l'une des revendications 1 à 3,
dans lequel la barre de fermeture (21) présente un biseau d'extraction (31) et un biseau de délimitation (43), le biseau d'extraction (31) et le biseau de délimitation (43) délimitant une cavité (37) dans la barre de fermeture (21), dans laquelle s'engage le verrou (25) lorsque la barre de fermeture (21) est insérée dans l'ouverture d'insertion (27).

9. Antivol articulée (11) selon l'une des revendications précédentes,
dans lequel la butée (41) définit un engagement maximal du verrou (25) dans l'ouverture d'insertion (27) du corps d'antivol (13) dans la position de verrouillage du verrou (25).

10. Antivol articulé (11) selon la revendication 9,
dans lequel l'engagement maximal, défini par la butée (41), du verrou (25) dans l'ouverture d'insertion (27) du corps d'antivol (13) est différent d'une position d'engagement réduit que prend le verrou (25) lorsque la barre de fermeture (21) est insérée dans l'ouverture d'insertion (27) et que le verrou (25) est en appui contre la barre de fermeture (21), les anneaux de codage (23) du mécanisme de fermeture à combinaison (15) pouvant tourner uniquement lorsque le verrou (25) occupe la position d'engagement réduit, mais non pas lorsque le verrou (25) se trouve dans la position d'engagement maximal.

11. Antivol articulé (11) selon l'une des revendications précédentes,
dans lequel le corps d'antivol (13) comprend un ressort de précontrainte (47) qui, à une extrémité du verrou (25) située vers la position de libération, coopère avec le verrou (25) de telle sorte que le verrou (25) est précontraint vers la position de verrouillage.

12. Antivol articulé (11) selon l'une des revendications précédentes,
dans lequel la barre de fermeture (21) présente un axe longitudinal (A) et peut être insérée dans l'ouverture d'insertion (27) du corps d'antivol (13) axialement par rapport à l'axe longitudinal (A), ou la barre de fermeture (21) peut pivoter latéralement dans l'ouverture d'insertion (27) du corps d'antivol (13).

13. Antivol articulé (11) selon l'une des revendications précédentes,
dans lequel l'anse à barres articulées (17) peut être repliée en une configuration en forme de mètre pliant, dans laquelle les barres articulées (19) et la barre de fermeture (21) sont orientées parallèlement les unes aux autres.
